# EUROPÄISCHE PATENTSCHRIFT

(11) **EP 0 769 673 B1**
(45) Veröffentlichungstag und Bekanntmachung des Hinweises auf die Patenterteilung: **20.03.2002**
(21) Anmeldenummer: 96110803.2
(22) Anmeldetag: 04.07.1996
(51) Int. Cl.: F42C 17/04

(54) **Verfahren und Vorrichtung zum Programmieren von Zeitzündern von Geschossen**
Method and device to program time fuses for projectiles
Procédé et dispositif pour la programmation des fusées à temps de projectiles

(30) Priorität: 28.09.1995 CH 274495
(43) Veröffentlichungstag der Anmeldung: 23.04.1997
(73) Patentinhaber: Oerlikon Contraves Pyrotec AG, 8050 Zürich (CH)
(72) Erfinder: Muenzel, Klaus, 5313 Klingnau (CH); Engler, Markus, 8626 Hellberg (CH)
(74) Vertreter: Hotz, Klaus, Dipl.-El.-Ing./ETH Patentanwalt

(56) Entgegenhaltungen:
- EP-A- 0 300 255
- US-A- 3 955 069
- US-A- 4 022 102
- US-A- 4 649 796

## Beschreibung

Die Erfindung betrifft ein Verfahren und eine Vorrichtung zum Programmieren von Zeitzündern von Geschossen, wobei eine den Zündzeitpunkt bestimmende Zerlegungszeit eines Geschosses errechnet und in Form eines Mehr-Bit-Programmierwortes von einer Sendespule auf eine im Geschoss vorgesehene Empfangsspule übertragen wird.

Mit der europäischen Patentanmeldung **0 300 255** ist eine Vorrichtung bekannt geworden, die eine an der Mündung eines Geschützrohres angeordnete Messvorrichtung für die Geschossgeschwindigkeit aufweist. Die Messvorrichtung besteht aus zwei in einem bestimmten Abstand voneinander angeordneten Ringspulen. Beim Durchgang eines Geschosses durch die beiden Ringspulen wird aufgrund der dabei auftretenden Änderung des magnetischen Flusses kurz hintereinander in jeder Ringspule ein Impuls erzeugt. Die Impulse werden einer Auswerteelektronik zugeführt, in welcher aus dem zeitlichen Abstand der Impulse und dem Abstand zwischen den Ringspulen die Geschossgeschwindigkeit errechnet wird. In Bewegungsrichtung des Geschosses ist hinter der Messvorrichtung für die Geschwindigkeit eine Sendespule angeordnet, die mit einer im Geschoss vorgesehenen Empfangsspule zusammenwirkt. Die Empfangsspule ist über ein Hochpassfilter mit einem Zähler verbunden, der ausgangsseitig mit einem Zeitzünder in Verbindung steht. Aus der errechneten Geschossgeschwindigkeit und einem anderweitig ermittelten Abstand zu einem Zielobjekt wird ein Zeitwert gebildet, der unmittelbar nach dem Durchfliegen der Messvorrichtung induktiv auf das Geschoss übertragen wird. Mit dem Zeitwert wird der Zeitzünder eingestellt, so dass das Geschoss im Bereiche des Zielobjektes zerlegt werden kann. Der Zeitwert wird in digitaler Form von der Sendespule auf die Empfangsspule übertragen, wobei wegen der erforderlichen Genauigkeit mindestens ein 12bit-Programmierwort benötigt wird. Da bei dieser Vorrichtung das Geschoss mit hoher Geschwindigkeit (z.B. ca. 1200 Meter pro Sekunde) durch die Sendespule fliegt und der Spulenlänge Grenzen gesetzt sind, muss das 12bit-Programmierwort zum richtigen Zeitpunkt und mit relativ hoher Frequenz ausgesendet werden. Die hohe Frequenz wird dadurch erreicht, dass die Impulse des 12bit-Programmierwortes Doppelimpulse sind, wodurch die Totzeit zwischen den einzelnen Signalen wesentlich verkürzt werden kann.

Um den hohen Anforderungen bei vorstehend beschriebener Vorrichtung gerecht zu werden, sind für deren Realisation ein schneller Rechner und weitere umfangreiche Hardware erforderlich, wodurch sich relativ hohe Systemkosten ergeben. Die Elektronik im Geschoss ist mit einem Stossgenerator für die Energieerzeugung während der Geschossbeschleunigung und einem relativ teuren Präzisionsoszillator ausgestattet, was die Kosten weiter erhöht.

Eine im Wesentlichen demselben Zwecke dienende Vorrichtung zum Tempieren eines Geschosses bzw. zur Korrektur seiner ursprünglichen Tempierung ist mit der ***US-4,022,102*** bekanntgeworden. Hierbei wird aber die im Geschoss bzw. im Zünder benötigte Energie nicht im Geschoss erzeugt sondern induktiv übertragen.

Ferner sind aus der US-4,649,796 ein Verfahren und eine Vorrichtung bekannt, um ein Geschoss bzw. seinen Zünder nach dem Abschuss zu tempieren. Hierbei enthält das Waffenrohr eine Waffenrohrspule, welche sowohl den Durchgang des Geschosses durch das Waffenrohr detektiert wie auch dem Geschoss Informationen im Zusammenhang mit der einzustellenden Tempierzeit übermittelt. Zum Empfang dieser Informationen enthält das Geschoss eine Empfangsspule. Diese ist von der Geschossspitze beabstandet angeordnet, etwa um mitteleren Bereich der Länge des Geschosses, so dass eine induktive Kopplung von Waffenrohr und Geschoss ausgeschlossen ist. Das Signal der Empfangsspule wird in einem zünderintemen Schaltkreis verarbeitet und zur Bestimmung der Zündungsverzögerung im Zünder benutzt, wobei dieser Schaltkreis einen Verstärker und einen dem Verstärker nachgeschalteten Komparator aufweist.

Der Erfindung liegt die Aufgabe zugrunde ein Verfahren und eine Vorrichtung der eingangs genannten Art vorzuschlagen, die für Anwendungen mit geringeren Anforderungen geeignet und kostengünstiger sind.

Diese Aufgabe wird durch die in den Patentansprüchen **1, 8 und 9** angegebene Erfindung gelöst. Hierbei wird die Zerlegungszeit aus einer vorbestimmten Mündungsgeschwindigkeit des Geschosses und einer Distanz zu einem Zielobjekt errechnet.

Erfindungsgemäss ist eine Empfangsspule vorgesehen, die mit einer Sendespule zwecks Übertragung des Mehr-Bit-Programmierwortes zusammenwirkt. Eine an der Mündung des Geschützrohres angeordnete Messvorrichtung ist für die Mündungsgeschwindigkeit des Geschosses vorgesehen. Ferner ist eine Komparatorschaltung vorgesehen, die eingangsseitig mit der Empfangsspule verbunden und ausgangsseitig an einem Decoder angeschlossen ist. Der Ausgang des Decoders ist mit einem Schieberegister verbunden ist, das ausgangsseitig in Verbindung steht mit einem ersten Element, welches später genauer beschrieben wird. Ein erster Zähler ist vorgesehen, der verbunden ist mit einem Taktgenerator und mit einem zweiten Element, das ebenfalls später genauer beschrieben wird. Der erste Zähler wird durch über die Empfangsspule zugeführte Start-Stoppimpulse der Messvorrichtung freigegeben bzw. gesperrt. Ein programmierbarer Zähler ist bei gesperrtem ersten Zähler eingangsseitig mit dem Taktgenerator verbindbar ist und bildet ein Taktsignal. Der programmierbare Zähler ist ausgangsseitig über einen Untersetzer am Eingang eines zweiten Zählers angeschlossen ist, der ausgangsseitig mit dem ersten Komparator in Verbindung steht, und dass bei Gleichheit des Zählerstandes des zweiten Zählers mit einem weiteren vorbestimmbaren Zählerstand tritt am Ausgang des ersten Komparators ein Zündsignal auf.

In einer ersten Ausführung der Vorrichtung sind das erste Element ein erster Komparator und das zweite Element ein programmierbarer Zähler. Das Taktsignal ist für die Steuerung des Zündzeitpunktes bestimmt, und der weitere Zählerstand ist der der Zerlegungszeit entsprechende Stand des Schieberegisters.

In einer zweiten Ausführung der Erfindung ist das erste Element der programmierbare Zähler und das zweite Element wird durch den ersten Komparator gebildet. Das Taktsignal ist für den zweiten Zähler bestimmt, und beim weiteren Zählerstand handelt es sich um den Stand des ersten Zählers.

Die mit der Erfindung erzielten Vorteile sind darin zu sehen, dass durch die vorgeschlagene Berechnung der Zerlegungszeit mittels einer vorbestimmten Mündungsgeschwindigkeit und die Übertragung der Zerlegungszeit auf das Geschoss vor dessen Abschuss eine einfachere und kostengünstigere Vorrichtung realisiert werden kann, die für Waffen mit kleineren Geschossgeschwindigkeiten besser geeignet ist. Im Gegensatz zum vorstehend genannten Stand der Technik wird keine externe Mündungsgeschwindigkeits-Messanlage und kein teurer Prozessor zur Korrektur der programmierten Zerlegungszeit benötigt, sowie die Störung der Programmierung durch die Signale der Messspulen für die Mündungsgeschwindigkeits-Berechnung vermieden. Anstelle eines Präzisionsoszillators, der exakt auf eine bestimmte Frequenz abgeglichen werden muss, verwendet die erfindungsgemässe Vorrichtung einen Taktgenerator mit guter Kurzzeitstabilität, der nicht abgeglichen werden muss. Der bei der Vorrichtung gemäss Stand der Technik verwendete Stossgenerator entfällt, da die Energie für die Stromversorgung des Zeitzünders induktiv übertragen wird.

Im folgenden wird die Erfindung anhand eines Ausführungsbeispieles im Zusammenhang mit der Zeichnung näher erläutert. Es zeigen :
- **Fig.1**: ein Blockschaltschema der erfindungsgemässen Vorrichtung,
- **Fig.2**: ein Schaltschema eines Teiles der Vorrichtung,
- **Fig.3**: einen programmierbaren Zähler der Vorrichtung,
- **Fig.4**: eine Korrekturschaltung der Vorrichtung,
- **Fig.5a**: ein Diagramm des Verlaufes einer Ladespannung für Kondensatoren und einer Versorgungsspannung,
**b** ein Diagramm der Lage eines Programmierfensters,
**c** ein Diagramm der Lage eines Zündsignals für eine Treibladung,
- **Fig.6a**: ein Diagramm des Spannungsverlaufes von Start-Stoppimpulsen an einer Empfangsspule,
**b** ein Diagramm der Ausgangssignale eines Komparators bei Auftreten der Start-Stoppimpulse,
**c** ein Diagramm der invertierten Ausgangssignale gemäss **Fig.6b,**
**d** ein Diagramm der Zeitdauer der Messung einer Mündungsgeschwindigkeit,
- **Fig.7**: ein erstes Flussdiagramm einer Ablaufsteuerung,
- **Fig.8**: ein zweites Flussdiagramm der Ablaufsteuerung der Vorrichtung, und
- **Fig.9**: ein Blockschaltschema einer zweiten Ausführung der Vorrichtung.

In der **Fig.1** ist mit **1** ein erster Zähler bezeichnet, der mit einem Taktgenerator **2** und einem anhand der **Fig.3** näher beschriebenen programmierbaren Zähler **3** verbunden ist. Der erste Zähler 1 kann durch Start-Stoppimpulse der Spulen einer beispielsweise mit der **EP-A-0 300 255** bekannt gewordenen Messvorrichtung für die Mündungsgeschwindigkeit freigegeben bzw. gesperrt werden. Der programmierbare Zähler **3** ist eingangsseitig mit dem Taktgenerator **2** und ausgangsseitig über einen Untersetzer **4** am Eingang eines zweiten Zählers **5** angeschlossen, der ausgangsseitig mit einem ersten Komparator **6** in Verbindung steht. Eine Komparatorschaltung **7,** welcher eingangsseitig ein eine Zerlegungszeit T darstellendes 12bit-Programmierwort zugeführt wird, ist ausgangsseitig an einem Decoder **8** angeschlossen, dessen Ausgang mit einem Schieberegister **9** in Verbindung steht. Das Schieberegister **9** ist mit dem ersten Komparator **6** verbunden, an dessen Ausgang bei Gleichheit des Standes des zweiten Zählers **5** und des 12bit-Programmierwortes im Schieberegister **9** ein durch einen Pfeil Z symbolisiertes Zündungssignal erscheint.

Gemäss **Fig.2** ist eine Empfangsspule **11** vorgesehen, die mit einer in einem Laderaum eines Geschützrohres angeordneten Sendespule **12** zusammenwirkt. Der Empfangsspule **11** ist ein Hochpassfilter **13** nachgeschaltet, das beispielsweise aus vier einzelnen Hochpässen besteht. Über das Hochpassfilter **13** ist die Empfangsspule **11** mit der Komparatorschaltung **7 (Fig.1)** verbunden. Die Komparatorschaltung **7** besteht aus zwei Komparatoren **V1, V2,** deren Eingänge über einen aus vier Wiederständen **R1, R2, R3, R4** bestehenden Spannungsteiler am Hochpassfilter **13** angeschlossen sind. Mittels des Spannungsteilers kann die in der Empfangsspule **11** induzierte Eingangsspannung der Komparatoren **V1, V2** bei Auftreten eines Steuersignals **b1 (Fig. 7)** auf einen bestimmten Pegel eingestellt werden. Die Ausgänge der Komparatoren **V1, V2** sind an Eingängen von je zwei Eingänge aufweisende UND-Gatter **14, 15** angeschlossen, deren anderen Eingängen ein Steuersignal **b3** für die Freigabe der Komparatorausgänge zugeführt werden kann und deren Ausgänge mit Eingängen des Decoders **8** verbunden sind. Ein weiterer Komparator **V3** ist eingangsseitig über den Widerstand **R2** des Spannungsteilers an der Empfangsspule **11** angeschlossen. Der Ausgang des weiteren Komparators **V3** ist über einen Inverter **16** und ein weiteres zwei Eingänge aufweisendes UND-Gatter **17** mit dem Taktanschluss eines D-Flip-Flops **18** verbunden, dessen Dateneingang **D1** mit dessen komplementären Ausgang **Q1'** in Verbindung steht. Mittels eines dem zweiten Eingang des weiteren UND-Gatters **17** zugeführten Steuersignales **a2** kann der Taktanschluss des D-Flip-Flops **18** freigegeben werden. An den Ausgängen **Q1, Q1'** des D-Flip-Flops **18** treten von den Start-Stoppsignalen der Messvorrichtung für die Mündungsgeschwindigkeit abgeleitete Signale auf, mittels welchen der erste Zähler **1** freigegeben bzw. gesperrt werden kann (Steuersignal **a3, Fig.3).** An einem Taktausgang CP des Decoders **8** ist ein Kontrollzähler **26** angeschlossen, der die Anzahl der Bits des in das Schieberegister **9** zu übertragenden Programmierwortes überprüft. Die Ausgänge des Kontrollzählers **26** sind mit Eingängen eines UND-Gatters **27** verbunden, an dessen Ausgang ein die vollständige Übertragung des Programmierwortes anzeigendes Steuersignal **c5** auftritt. Mit **28** und **29** sind die Spulen der vorstehend erwähnten, an der Mündung eines Geschützrohres angeordneten Messvorrichtung für die Mündungsgeschwindigkeit, bezeichnet, die beim Abschuss eines Geschosses mit der Empfangsspule **11** zusammenwirken.

An einer weiteren Empfangsspule **19,** die mit einer innerhalb des Laderaumes des Geschützrohres angeordneten weiteren Sendespule **20** zusammenwirkt sind drei, mit je einem Gleichrichter **21** in Serie geschaltete Kondensatoren **22** angeschlossen. Die Kondensatoren **22** dienen der Stromversorgung der Elektronik und liefern die für die Zündung erforderliche Energie, zu welchem Zweck sie vor dem Abschuss durch kurzzeitiges Anlegen einer Wechselspannung von z.B. 20 kHz an die weitere Sendespule **20** aufgeladen werden. Mit **23, 24, 25** sind drei Schalter, beispielsweise in Form von Mosfets, bezeichnet, die über eine nicht dargestellte Stabilisatorschaltung mit dem einen, der Stromversorgung dienenden Kondensator **22** verbunden sind. Mittels der über die Gate-Anschlüsse der Schalter **22, 23, 24** zugeführten Steuersignale **b1, b2, b6** können der Spannungsteiler bzw. die drei Komparatoren **V1, V2, V3** an Spannung geschaltet werden.

Nach **Fig.3** besteht der programmierbare Zähler **3** aus einem dritten Zähler **30** und einem zweiten Komparator **31.** Die Ausgänge des dritten Zählers **30** sind mit Eingängen des zweiten Komparators **31** verbunden, welcher weitere Eingänge aufweist, die über je eine Gatteranordnung **32** mit Ausgängen des ersten Zählers **1** in Verbindung stehen. Die Gatteranordnung **32** besteht aus drei je zwei Eingänge aufweisenden NAND-Gattern **33, 34, 35,** wobei die Ausgänge der ersten beiden NAND-Gatter **33, 34** mit den Eingängen des dritten NAND-Gatters **35** verbunden sind, dessen Ausgang mit dem betreffenden Eingang des zweiten Komparators **31** in Verbindung steht. Den einen Eingängen der ersten NAND-Gatter **33** werden einen Zählerstand **A** bildende vorbestimmte Pegel **L** bzw. **O** zugeführt, während den anderen Eingängen ein von einer nachstehend anhand der **Fig.4** näher beschriebenen Korrekturschaltung erzeugtes Steuersignal **a7** zugeführt wird. Die einen Eingänge des zweiten NAND-Gatters **34** sind mit den betreffenden Ausgängen des ersten Zählers **1** verbunden, während den anderen Eingängen ein zum Steuersignal **a7** komplementäres Steuersignal **a7'** zugeführt wird. Die Takteingänge **CP** der Zähler **1** und **30** sind an Ausgängen von je zwei Eingänge aufweisenden UND-Gattern **36, 37** angeschlossen, deren eine Eingänge mit dem Taktgenerator **2 (Fig.1)** verbunden sind. Den anderen Eingängen werden Steuersignale **a3** bzw. **a6** zugeführt, so dass die Zähler **1, 30** freigegeben oder gesperrt werden können. Der Ausgang des zweiten Komparators **31** steht mit dem Untersetzer **4 (Fig.1)** und über ein weiteres zwei Eingänge aufweisendes UND-Gatter **38** mit dem Reset-Anschluss ® des dritten Zählers **30** in Verbindung. Dem anderen Eingang des weiteren UND-Gatters **38** kann zwecks Zurücksetzung des dritten Zählers **30** ein Steuersignal **a1** zugeführt werden. Der Übertragsanschluss des ersten Zählers **1** ist mit dem Taktanschluss eines JK-Flip-Flops **39** verbunden, an dessen Ausgang **Q'** ein Entladesignal für die Kondensatoren **22** auftreten kann.

In der **Fig.4** sind mit **40** und **41** ein dritter und vierter Komparator bezeichnet, an deren Eingängen der Zählerstand **B** des ersten Zählers **1** ansteht. Der dritte Komparator **40** ist über weitere Eingänge mit den Ausgängen eines ersten Speichergliedes **42** verbunden, in welchem ein unterer Grenzwert **C** gespeichert ist. Der vierte Komparator **41** ist über weitere Eingänge an den Ausgängen eines zweiten Speichergliedes **43** angeschlossen, in welchem ein oberer Grenzwert **D** gespeichert ist. Die Ausgänge der Komparatoren **40, 41** sind mit den Eingängen eines ODER-Gatters **44** verbunden, dessen Ausgang über ein zwei Eingänge aufweisendes NAND-Gatter **45** mit dem Set-Eingang eines RS-Flip-Flops **46** in Verbindung steht. Dem zweiten Eingang des NAND-Gatters **45** kann ein Steuersignal **a4** zugeführt werden. Der Ausgang des RS-Flip-Flops **46,** an dem das Steuersignal **a7** auftreten kann, steht wie nicht weiter dargestellt mit den Gatteranordnungen **32 (Fig.3)** in Verbindung.

Gemäss den **Fig.5a, 5b** und **5d** sind die horizontalen Achsen der Zeit t und die senkrechten Achsen der Spannung UC an den Kondensatoren **22** bzw. der Versorgungsspannung UDD der elektronischen Bauteile der Vorrichtung zugeordnet. Mit PF ist ein Programmierfenster, mit PW das im Programmierfenster PF auftretende 12 bit-Programmierwort und mit **b7** ein Steuersignal zum Zünden einer Treibladung bezeichnet.

In den **Fig.6a, 6b, 6c** und 6d sind die horizontalen Achsen der Zeit t und die vertikalen Achsen der Versorgungsspannung UDD zugeordnet. Mit Us ist die Schwellspannung des Komparators **V3,** mit UDD/2 die halbe Versorgungsspannung und mit TS das am Taktanschluss des D-Flip-Flops **18** anliegende Taktsignal bezeichnet. MZ ist das am Ausgang **Q1** des D-Flip-Flops **18** zwischen den Start-Stoppimpulsen erscheinende Signal, das die Zeitdauer der Messung der Mündungsgeschwindigkeit darstellt. **O** und L bedeuten wie üblich logische Pegel.

In der **Fig.9** ist im Gegensatz zu **Fig.1** der erste Zähler **1** anstatt mit dem programmierbaren Zähler **3** mit dem ersten Komparator **6** verbunden und das Schieberegister **9** ausgangsseitig anstatt am ersten Komparator **6** am programmierbaren Zähler **3** angeschlossen. Wie nicht weiter dargestellt stehen die Ausgänge des ersten Zählers **1** über die Gatteranordnungen **32 (Fig.3)** mit Eingängen des ersten Komparators **6** in Verbindung, so dass diesem entweder der Zählerstand **B** des ersten Zählers **1** oder der vorbestimmte Zählerstand **A (Fig.3)** zugeführt werden kann. Die Ausgänge des Schieberegisters **9** sind mit den weiteren Eingängen des zweiten Komparators **31 (Fig.3)** des programmierbaren Zählers **3** verbunden, der ähnlich wie nachstehend für die **Fig.1** beschrieben, mittels Division der Taktgeneratorfrequenz durch den Inhalt des Schieberegisters **9** ein Taktsignal für den zweiten Zähler **5** bildet. Bei Gleichheit der Zählerstände **A** bzw. **B** des ersten Zählers **1** und des Zählerstandes des zweiten Zählers **5** erzeugt der erste Komparator **6** das Zündsignal **Z.**
Ferner ist zu beachten, dass für die Schaltung gemäss **Fig.9** ist im Gegensatz zu **Fig.1** die Ausgangsfrequenz **f**_{**0**}**'** des programmierbaren Zählers **3** proportional zur Oszillatorfrequenz **f**_{**0**} ist.

Die vorstehend beschriebene Vorrichtung arbeitet wie folgt:

Vor dem Abschuss des Geschosses wird die Zieldistanz s gemessen und die Zerlegungszeit **T** (Geschossflugzeit) ausgehend von einer vorbestimmten Mündungsgeschwindigkeit vo von beispielsweise 300 Meter pro Sekunde ermittelt. Danach werden durch kurzzeitiges Anlegen der Wechselspannung von ca. 20 kHz an die weitere Sendespule **20** die Kondensatoren **22** über die Gleichrichter **21** aufgeladen **(Fig.2),** wobei das Hochpassfilter **13** das Aufladesignal so stark dämpft, dass die mit der Empfangsspule **11** verbundenen Komparatoren **V1, V2** nicht ansprechen können. Bei einer Spannung UC von ca. 18 bis 20 Volt wird die Stabilisatorschaltung eingeschaltet und der Taktgenerator **2** und eine Ablaufsteuerung, deren wesentlichste Schritte aus den Flussdiagrammen gemäss **Fig.7** und **8** ersichtlich sind, beginnt zu arbeiten (Zeitpunkt **I**, **Fig.5a**). Ungefähr zum gleichen Zeitpunkt wird der Spannungsteiler **R1** bis **R4** durch das Steuersignal **b1** auf die halbe Speisespannung angehoben und die beiden Komparatoren **V1** und **V2** durch das Steuersignal **b2** eingeschaltet **(Fig.2).** Unmittelbar danach werden durch das Steuersignal **b3** die Eingänge des Decoders **8** freigegeben und das Programmierfenster **PF** gebildet **(Fig.2, 5b).**

Danach wird die Zerlegungszeit **T** in Form eines 12bit-Programmierwortes bitseriell von der Sendespule **12** auf die Empfangsspule **11** übertragen und über die Komparatorschaltung **7** und den Decoder **8** dem Schieberegister **9** zugeführt. Hierbei summiert der Kontrollzähler **26** die für die vollständige Übertragung erforderlichen zwölf Taktimpulse des Decoders **8** bzw. des Schieberegisters **9,** wobei am Ausgang des UND-Gatters **27** das Steuersignal **c5** auftritt, durch welches ein Steuersignal **b5** für die Sperrung der Eingänge des Decoders **8** erzeugt wird (Zeitpunkt **II,Fig.5b,Fig.2**). Danach wird ein Steuersignal **b6** erzeugt und die Stromversorgung der Komparatoren **V1**, **V2** abgeschaltet. Zählt der Kontrollzähler **26** weniger oder mehr als zwölf Taktimpulse, so läuft ein im Zeitpunkt **I (Fig.5b)** gestarteter, nicht dargestellter Asynchronzähler bis zum Übertrag weiter und das Programmierfenster **PF** wird durch das Steuersignal **b3** bis zum Übertrag (Zeitpunkt **III,Fig.5b**) offengehalten, wobei die Offenhaltezeit beispielsweise 128 Millisekunden betragen möge. Mit dieser relativ grossen Zeit wird erreicht, dass der Übertragungszeitpunkt des zeitlich wesentlich kürzeren 12bit-Programmierwortes PW in weiten Grenzen schwanken kann. Wird während der 128 Millisekunden kein oder nur ein unvollständiges Programmierwort übertragen, so werden durch das Übertragssignal des Asynchronzählers die Kondensatoren **22** entladen, so dass die Granate gefahrlos aus dem Geschützrohr entfernt werden kann.

Nach der Sperrung der Eingänge des Decoders **8** und dem Abschalten der Komparatoren **V1**, **V2** durch die Steuersignale **b5** bzw. b6 wird das Steuersignal **b7** erzeugt **(Fig.5c),** mittels welchem die Treibladung des Geschosses gezündet und dieses abgeschossen wird. Unmittelbar danach wird durch das Steuersignal **a2** die Sperrung des Ausgangs des Komparators **V3** bzw. des Taktanschlusses des D-Flip-Flops **18** aufgehoben **(Fig.2).** Beim Durchfliegen der Messvorrichtung für die Mündungsgeschwindigkeit werden kurz hintereinander ein Start- und ein Stoppimpuls erzeugt, die von den Spulen **28, 29** auf die Empfangsspule **11** übertragen und dem vorher mit dem Steuersignal b6 eingeschalteten weiteren Komparator **V3** zugeführt werden. Der Komparator **V3** erzeugt aus den Start.

Stoppsimpulsen beim Über- bzw. Unterschreiten der Schwellspannung Us Rechteckimpulse, die vom Inverter **17** zum Taktsignal **TS** für das D-Flip-Flop **18** invertiert werden **(Fig.6a, 6b, 6c,2).** Der am Anfang vorgegebene Pegel **O** am Ausgang **Q1** des D-Flip-Flops **18** geht bei positiver Flanke des Taktsignals **TS** auf **L (Fig.6d),** wodurch das Steuersignal **a3** hervorgerufen und der erste Zähler **1** gestartet wird, der nun die vom Taktgenerator **2** zugeführten Taktimpulse summiert. Beim Auftreten des Stoppimpulses und der zweiten positiven Flanke des Taktsignals **TS** geht der Pegel des Ausgangs **Q1** wieder auf **O (Fig.6c,6d).** Dadurch wird das Steuersignal a4 erzeugt, mittels welchem der Takteingang des D-Flip-Flops **18,** der Ausgang des Komparators **V3** und der Takteingang **CP** des ersten Zählers **1** durch Verschwinden des Steuersignals **a3** wieder gesperrt werden.

Die im ersten Zähler **1** summierte Anzahl **N1** Taktimpulse ergibt sich aus der Beziehung N1=(fo*do)/vo, wobei fo die Taktgeneratorfrequenz, do der Abstand der Spulen der Messvorrichtung und vo die vorbestimmte Mündungsgeschwindigkeit hedeuten. Setzt man beispielsweise fo=300 kHz, do=0,15m und vo=300m/sek, so ergibt sich N1=150. Da die gemessene Mündungsgeschwindigkeit von der vorbestimmten Mündungsgeschwindigkeit vo abweichen kann muss die summierte Anzahl **N1** Taktimpulse korrigiert werden. Zu diesem Zweck wird der Zählerstand B des ersten Zählers **1** dem dritten und vierten Komparator **40, 41** der Korrekturschaltung **(Fig.4)** zugeführt und mit den in den Speichergliedern **42, 43** gespeicherten Grenzwerten **C, D** verglichen. Liegt der Zählerstand B in einem durch die Grenzwerte bestimmten Bereich, so findet keine Korrektur statt. Wird jedoch der untere Grenzwert **C** unterschritten oder der obere Grenzwert **D** Überschritten, so erscheint am Ausgang des RS-Flip-Flops **46** das Steuersignal **a7 (Fig.4).** Damit wird veranlasst, dass anstelle des abweichenden Zählerstandes **B** des ersten Zählers **1** der an den einen Eingängen der NAND-Gatter **33** der Gatteranordnung **32** anstehende, N1=150 Taktimpulse entsprechende Zählerstand **A** auf den zweiten Komparator **31** übertragen wird **(Fig.3).** Bei sehr grossen Abweichungen erzeugt der erste Zähler **1** ein Übertragssignal, mittels welchem über das JK-Flip-Flop **39** die Entladung der Kondensatoren **22** veranlasst wird **(Fig.3).** Aufgrund dieser Massnahme kann die Patrone für den Fall, dass die Mündungsgeschwindigkeit gleich Null ist (Anzündversager) gefahrlos entladen werden.

Nach der Übertragung des Zählerstandes **A** bzw. **B** des ersten Zählers **1** auf den zweiten Komparator **31** wird durch ein Steuersignal **a6** der dritte Zähler **30** gestartet. Dieser summiert nun die vom Taktgenerator **2** zugeführten Taktimpulse, wobei der zweite Komparator **31** jedesmal bei Gleichheit des Standes des dritten Zählers **30** und des Zählerstandes **A** bzw. **B** ein Signal erzeugt, mit welchem der dritte Zähler **30** über das UND-Gatter **38** zurückgesetzt wird **(Fig.3).** Auf diese Weise wird die Taktgeneratorfrequenz fo durch die Anzahl N1 Taktimpulse dividiert und ein Taktsignal von der Frequenz fo'=fo/N1 erzeugt, das über den Untersetzer **4** dem zweiten Zähler **5** zugeführt wird **(Fig.1).** Mit der vorstehend beschriebenen Korrektur der Mündungsgeschwindigkeit wird die Frequenz fo' proportional zu **v**_{**0**}, so dass das Produkt aus der vorbestimmten Mündungsgeschwindigkeit vo und der errechneten Zerlegungszeit T konstant bleibt. Bei Gleichheit des Standes des zweiten Zählers **5** und des 12bit-Programmierwortes im Schieberegister **9** erzeugt der erste Komparator **6** das Zündsignal Z, wodurch das Geschoss zerlegt wird. Gibt der erste Komparator **6** kein Zündsignal Z ab, so löst das Übertragssignal des zweiten Zählers **5** die Zündung aus, wobei sich das Geschoss bei einem beispielsweise gewählten 13stelligen zweiten Zähler **5** und einer Taktfrequenz von ca.1 kHz nach 8,190 Sekunden selbst zerstört.

### Bezugszeichenliste

- 1: Erster Zähler
- 2: Taktgenerator
- 3: Programmierbarer Zähler
- 4: Untersetzer
- 5: Zweiter Zähler
- 6: Erster Komparator
- 7: Komparatorschaltung
- 8: Decoder
- 9: Schieberegister

- 11: Empfangsspule
- 12: Sendespule
- 13: Hochpassfilter
- 14: UND-Gatter
- 15: UND-Gatter
- 16: Inverter
- 17: UND-Gatter
- 18: D-Flip-Flop
- 19: Empfangsspule

- 20: Sendespule
- 21: Gleichrichter
- 22: Kondensatoren
- 23: Schalter
- 24: Schalter
- 25: Schalter
- 26: Kontrollzähler
- 27: UND-Gatter
- 28: Spule
- 29: Spule

- 30: Dritter Zähler
- 31: Zweiter Komparator
- 32: Gatteranordnung
- 33: NAND-Gatter
- 34: NAND-Gatter
- 35: NAND-Gatter
- 36: UND-Gatter
- 37: UND-Gatter
- 38: UND-Gatter
- 39: JK-Flip-Flop

- 40: Dritter Komparator
- 41: Vierter Komparator
- 42: Erstes Speicherglied
- 43: Zweites Speicherglied
- 44: ODER-Gatter
- 45: NAND-Gatter
- 46: RS-Flip-Flop

- Z: Zündsignal
- V1: Komparator
- V2: Komparator
- V3: Komparator
- A: Zählerstand, (vorbestimmt)
- B: Zählerstand
- c: Unterer Grenzwert
- D: Oberer Grenzwert
- PF: Programmierfenster
- PW: Programmierwort
- Us: Schwellspannung
- TS: Taktsignal
- MZ: Signal (Messzeit)
- bo....b7: Steuersignale
- a1....a7: Steuersignale

## Patentansprüche

1. Verfahren zum Programmieren eines Zeitzünders eines Geschosses, wobei
- eine den Zündzeitpunkt bestimmende Zerlegungszeitdauer**(T)** des Geschosses berechnet wird, und
- diese Zerlegungszeitdauer **(T)** in Form eines Mehr-Bit-Programmierwortes induktiv auf das Geschoss übertragen wird,
**dadurch gekennzeichnet,**
- **dass** zur Berechnung der Zerlegungsdauer **(T)**
- eine vorbestimmte Mündungsgeschwindigkeit **(v**_{**0**}**)** des Geschosses und
- eine vorbestimmte Distanz **(s)** zu einem Zielobjekt benutzt wird,
- **dass** die Energie für die Stromversorgung des Geschosses vor dem Abschuss des Geschosses auf dieses übertragen wird, und
- **dass** während des Abschusses des Geschosses
- eine tatsächliche Mündungsgeschwindigkeit **(v**_{**0**}**')** gemessen wird,
- die tatsächliche Mündungsgeschwindigkeit **(v**_{**0**}**')** auf Abweichung von der vorbestimmten Mündungsgeschwindigkeit **(v**_{**0**}**)** überprüft wird, und
- die berechnete Zerlegungszeitdauer **(T)** so auf eine korrigiert Zerlegungszeitdauer **(T')** korrigiert wird, dass das Produkt **(v**_{**0**}**' • T')** aus gemessener tatsächlicher Mündungsgeschwindigkeit und korrigierter Zerlegungszeitdauer konstant und dem Produkt **(v**_{**0**} **• T)** aus vorbestimmter Mündungsgeschwindigkeit und berechneter Zerlegungszeitdauer gleich ist.

2. Verfahren nach Anspruch **1,**
**dadurch gekennzeichnet,**
**dass** aus der gemessenen Mündungsgeschwindigkeit **(v**_{**0**}**')** ein Taktsignal für die Steuerung des Zündzeitpunktes abgeleitet wird, dass dessen Frequenz **(fo')** proportional zur Mündungsgeschwindigkeit **(v**_{**0**}**')** wird.

3. Verfahren nach Anspruch **1,**
**dadurch gekennzeichnet,**
**dass** die übertragene Energie für die Stromversorgung in Kondensatoren **(22)** gespeichert wird.

4. Verfahren nach Anspruch **3,** wobei das Mehr-Bit-Programmierwort nach der Übertragung in einem Schieberegister **(9)** gespeichert wird,
**dadurch gekennzeichnet,**
**dass** die der Anzahl Bits des Mehr-Bit-Programmierwortes entsprechende Anzahl Taktimpulse bei der Eingabe in das Schieberegister **(9)** gezählt werden und bei kleinerer oder grösserer Anzahl gezählter Taktimpulse die Stromversorgung durch Entladung der Kondensatoren **(22)** unterbrochen wird.

5. Verfahren nach Anspruch **2,** wobei die auftretende Mündungsgeschwindigkeit aus der Beziehung **vo=(do*fo)/N1** bestimmt wird, und wobei
**do** eine Messdistanz einer Messvorrichtung,
**fo** eine Taktgeneratorfrequenz und
**N1** eine Anzahl der während der durch die Messdistanz gegebenen Flugzeit des Geschosses gezählten Taktimpulse bedeuten,
**dadurch gekennzeichnet,**
**dass** die Frequenz **(fo')** des Taktsignals durch Division der Taktgeneratorfrequenz **(fo)** durch die gezählte Anzahl **(N1)** Taktimpulse erzeugt wird.

6. Verfahren nach Anspruch **5,**
**dadurch gekennzeichnet,**
**dass** die Frequenz **(fo')** des Taktsignals untersetzt wird.

7. Verfahren nach Anspruch **5,**
**dadurch gekennzeichnet,**
**dass** bei einen unteren Grenzwert **(C)** unterschreitenden oder einen oberen Grenzwert **(D)** überschreitenden Abweichungen der gemessenen von der vorbestimmten Mündungsgeschwindigkeit **(vo)** eine der vorbestimmten Mündungsgeschwindigkeit **(vo)** entsprechende Anzahl **(N1)** Taktimpulse für die Erzeugung des Taktsignals verwendet wird.

8. Vorrichtung zur Durchführung des Verfahrens nach Anspruch **1**, wobei eine Empfangsspule **(11)** vorgesehen ist, die mit einer Sendespule **(12)** zwecks Übertragung des Mehr-Bit-Programmierwortes zusammenwirkt, und wobei eine an der Mündung des Geschützrohres angeordnete Messvorrichtung für die Mündungsgeschwindigkeit des Geschosses vorgesehen ist,
**dadurch gekennzeichnet, dass**
- eine Komparatorschaltung **(7)** vorgesehen ist, die eingangsseitig mit der Empfangsspule **(11)** verbunden und ausgangsseitig an einem Decoder **(8)** angeschlossen ist,
- der Ausgang des Decoders **(8)** mit einem Schieberegister **(9)** verbunden ist, das ausgangsseitig mit einem ersten Komparator **(6)** in Verbindung steht,
- ein erster Zähler **(1)** vorgesehen ist, der mit einem Taktgenerator **(2)** und einem programmierbaren Zähler **(3)** verbunden ist, wobei der erste Zähler **(1)** durch über die Empfangsspule **(11)** zugeführte Start-Stoppimpulse der Messvorrichtung freigegeben bzw. gesperrt wird,
- der Zählerstand des ersten Zählers **(1)** auf den programmierbaren Zähler **(3)** übertragen wird, der bei gesperrtem ersten Zähler **(1)** eingangsseitig mit dem Taktgenerator **(2)** verbindbar ist und ein Taktsignal für die Steuerung des Zündzeitpunktes bildet,
und
- dass der programmierbare Zähler **(3)** ausgangsseitig über einen Untersetzer **(4)** am Eingang eines zweiten Zählers **(5)** angeschlossen ist, der ausgangsseitig mit dem ersten Komparator **(6)** in Verbindung steht, wobei bei Gleichheit des Zählerstandes des zweiten Zählers **(5)** und des der Zerlegungszeit **(T)** entsprechenden Standes des Schieberegisters **(9)** am Ausgang des ersten Komparators **(6)** ein Zündsignal **(Z)** auftritt.

9. Vorrichtung zur Durchführung des Verfahrens nach Anspruch **1** wobei eine Empfangsspule **(11)** vorgesehen ist, die mit einer Sendespule **(12)** zweck Übertragung des Mehr-Bit-Programmierwortes zusammenwirkt, und wobei eine an der Mündung eines Geschützrohres angeordnete Messvorrichtung für die Mündungsgeschwindigkeit des Geschosses vorgesehen ist,
**dadurch gekennzeichnet,**
**dass** eine Komparatorschaltung **(7)** vorgesehen ist, die eingangsseitig mit der Empfangsspule **(11)** verbunden und ausgangsseitig an einem Decoder **(8)** angeschlossen ist,
- der Ausgang des Decoders **(8)** mit einem Schieberegister **(9)** verbunden ist, das ausgangsseitig mit einem programmierbaren Zähler **(3)** in Verbindung steht,
- ein erster Zähler **(1)** vorgesehen ist, der mit einem Taktgenerator **(2)** und einem ersten Komparator **(6)** verbunden ist, wobei der erste Zähler **(1)** durch über die Empfangsspule **(11)** zugeführte Start-Stoppimpulse der Messvorrichtung freigegeben bzw. gesperrt wird,
- der programmierbare Zähler **(3)** ausgangsseitig über einen Untersetzer **(4)** am Eingang eines zweiten Zählers **(5)** angeschlossen ist, der ausgangsseitig mit dem ersten Komparator **(6)** in Verbindung steht,
- der programmierbare Zähler **(3)** bei gesperrtem ersten Zähler **(1)** eingangseitig mit dem Taktgenerator **(2)** verbindbar ist und ein Taktsignai für den zweiten Zahier **(5)** bildet, und
- **dass** bei Gleichheit der Zählerstände des ersten und zweiten Zählers **(1,5)** am Ausgang des ersten Komparators **(6)** ein Zündsignal **(Z)** auftritt.

10. Vorrichtung nach Anspruch **8** oder **9,**
**dadurch gekennzeichnet,**
**dass** die Komparatorschaltung **(7)** aus zwei Komparatoren **(V1, V2)** besteht, deren Eingänge über einem Spannungsteiler und ein Hochpassfilter **(13)** mit der Empfangsspule **(11)** verbunden sind und deren Ausgänge an Eingängen von je zwei Eingänge aufweisende UND-Gatter **(14, 15)** angeschlossen sind, wobei die Ausgänge der UND-Gatter **(14, 15)** mit dem Decoder **(8)** in Verbindung stehen.

11. Vorrichtung nach Anspruch **10,**
**dadurch gekennzeichnet,**
**dass** an einem mit dem Schieberegister **(9)** verbundenen Taktausgang **(CP)** des Decoders **(8)** ein Kontrollzähler **(26)**
angeschlossen ist, dessen Ausgänge mit Eingängen eines UND-Gatters **(27)** verbunden sind an dessen Ausgang ein die vollständige Übertragung des Mehr-Bit-Programmierwortes anzeigendes Steuersignal **(c5)** auftritt.

12. Vorrichtung nach Anspruch **8** oder **9**,
**dadurch gekennzeichnet, dass**
- ein weiterer Komparator **(V3)** eingangssseitig über einen Widerstand **(R2)** eines Spannungsteilers an der Empfangsspule **(11)** angeschlossen ist,
- der Ausgang des weiteren Komparators **(V3)** über einen Inverter **(16)** und ein UND-Gatter **(17)** mit dem Taktanschluss eines D-Flip-Flops **(18)** verbunden ist, dessen Dateneingang **(D1)** und komplementärer Ausgang **(Q1')** miteinander verbunden sind, und
- dass an den Ausgängen **(Q1, Q1')** des D-Flip-Flops **(18)** von den über die Empfangsspule **(11)** empfangenen Start-Stoppsignalen der Messvorrichtung abgeleitete Signale auftreten, mittels weichen der erste Zähier **(1)** freigegeben bzw. gesperrt werden kann.

13. Vorrichtung nach Anspruch **8,**
**dadurch gekennzeichnet, dass**
- der programmierbare Zähler **(3)** aus einem dritten Zähler **(30)** und einem zweiten Komparator **(31)** besteht, wobei die Ausgänge des dritten Zählers **(30)** mit Eingängen des zweiten Komparators **(31)** verbunden sind,
- der zweite Komparator **(31)** weitere Eingänge aufweist, die über je eine Gatteranordnung **(32)** mit Ausgängen des ersten Zählers **(1)** in Verbindung stehen,
- der Ausgang des zweiten Komparators **(31)** mit einem Reset-Anschluss ® des dritten Zählers **(30)** in Verbindung steht,
und dass
- am Ausgang des zweiten Komparators **(31)** jedesmal bei Gleichheit der Zählerstände des ersten und dritten Zählers **(1,30)** Impulse auftreten, die den dritten Zähler **(30)** zurücksetzen und das Taktsignal bilden.

14. Vorrichtung nach Anspruch **9,**
**dadurch gekennzeichnet, dass**
- die Ausgangsfrequenz **(f**_{**0**}**')** des programmierbaren Zähler **(3)** proportional zur Oszillatorfrequenz **(f**_{**0**}**)** wird.

15. Vorrichtung nach Anspruch **13,**
**dadurch gekennzeichnet, dass**
- die Gatteranordnung **(32)** aus drei je zwei Eingänge aufweisende NAND-Gatter **(33, 34, 35)** besteht, wobei die Ausgänge der ersten beiden NAND-Gatter **(33, 34)** mit den Eingängen des dritten NAND-Gatters **(35)** verbunden sind, dessen Ausgang mit dem betreffenden Eingang des zweiten Komparators **(31)** in Verbindung steht,
- an den einen Eingängen der ersten NAND-Gatter **(33)** ein vorbestimmter Zählerstand **(A)** anliegt, während den anderen Eingängen ein erstes Steuersignal **(a7)** zugeführt wird, und
- die einen Eingänge der zweiten NAND-Glieder **(34)** mit den betreffenden Ausgängen des ersten Zählers **(1)** verbunden sind, während den anderen Eingängen ein zum ersten Steuersignal **(a7)** komplementäres Steuersignal **(a7')** zugeführt wird.

16. Vorrichtung nach Anspruch **15,**
**dadurch gekennzeichnet, dass**
- ein dritter und ein vierter Komparator **(40, 41)** vorgesehen sind, an deren Eingängen der Zählerstand **(B)** des ersten Zählers **(1)** ansteht,
- der dritte und vierte Komparator **(40, 41)** über weitere Eingänge mit je einem Speicherglied **(42, 43)** verbunden ist, wobei im ersten Speicherglied **(42)** ein unterer Grenzwert **(C)** und im zweiten Speicherglied **(43)** ein oberer Grenzwert **(D)** gespeichert ist,
- die Ausgänge der Komparatoren **(40, 41)** an den Eingängen eines ODER-Gatters **(44)** angeschlossen sind, dessen Ausgang über ein NAND-Gatter **(45)** mit dem Set-Eingang eines RS-Flip-Flops **(46)** in Verbindung steht, dessen Ausgang mit den Gatteranordnungen **(32)** verbunden ist, und dass
- bei Unter- bzw. Überschreiten des unteren bzw. oberen Grenzwertes **(C, D)** am Ausgang des RS-Flip-Flops **(46)** das erste Steuersignal (a7) auftritt, wobei anstelle des Zählerstandes **(B)** des ersten Zählers **(1)** der vorbestimmte Zählerstand **(A)** auf den zweiten Komparator **(31)** übertragen wird.

17. Vorrichtung nach Anspruch **8** oder **9,**
**dadurch gekennzeichnet,**
**dass** eine weitere Empfangsspule **(19)** vorgesehen ist, die mit einer innerhalb
eines Laderaumes des Geschützrohres angeordneten weiteren Sendespule **(20)** zusammenwirkt, wobei an der weiteren Empfangsspule **(19)** drei mit je einem Gleichrichter **(21)** in Serie geschaltete Kondensatoren **(22)** angeschlossen sind.

18. Vorrichtung nach Anspruch **17,**
**dadurch gekennzeichnet,**
**dass** die Kondensatoren **(22)** durch kurzzeitiges Anlegen einer Wechselspannung von 20 kHz an die weitere Sendespule **(20)** aufgeladen werden.

19. Vorrichtung nach Anspruch **9,**
**dadurch gekennzeichnet,**
**dass** die Ausgänge des ersten Zählers (1) über je eine Gatteranordnung (32) mit Eingängen des ersten Komparators (6) in Verbindung stehen.

20. Vorrichtung nach Anspruch **19, dadurch gekennzeichnet, dass**
- ein dritter und ein vierter Komparator **(40, 41)** vorgesehen sind, an deren Eingängen der Zählerstand **(B)** des ersten Zählers **(1)** ansteht,
- der dritte und vierte Komparator **(40, 41)** über weitere Eingänge mit je einem Speicherglied **(42, 43)** verbunden ist, wobei im ersten Speicherglied **(42)** ein unterer Grenzwert **(C)** und im zweiten Speicherglied **(43)** ein oberer Grenzwert **(D)** gespeichert ist,
- die Ausgänge der Komparatoren **(40, 41)** an den Eingängen eines ODER-Gatters **(44)** angeschlossen sind, dessen Ausgang über ein NAND-Gatter **(45)** mit dem Set-Eingang eines RS-Flip-Flops **(46)** in Verbindung steht, dessen Ausgang mit den Gatteranordnungen **(32)** verbunden ist, und dass
- bei Unter- bzw. Überschreiten des unteren bzw. oberen Grenzwertes **(C, D)** am Ausgang des RS-Flip-Flops **(46)** ein erstes Steuersignal **(a7)** auftritt, wobei anstelle des Zählerstandes **(B)** des ersten Zählers **(1)** der vorbestimmte Zählerstand **(A)** auf den ersten Komparator **(6)** übertragen wird.

21. Vorrichtung nach Anspruch **9,**
**dadurch gekennzeichnet, dass**
die Ausgänge des Schieberegisters **(9)** mit Eingängen eines zweiten Komparators **(31)** des programmierbaren Zählers **(3)** verbunden sind.

## Claims

1. A method of programming a time fuse of a projectile,
wherein
- a time of detonation **(T)** of the projectile is calculated which determines the firing time, and
- said time of detonation **(T)** is inductively transmitted to the projectile in the form of a multi-bit programming word,
**characterised in that**
- a predetermined muzzle velocity **(v**_{**0**}**)** of the projectile and
- a predetermined distance **(s)** to a target object are used
- to calculate the time of detonation **(T)**,
- that the energy for the power supply of the projectile is transferred thereto before the launch of the projectile, and
- that during the launch of the projectile
- an actual muzzle velocity **(v**_{**0**}**')** is measured,
- the actual muzzle velocity **(v**_{**0**}**')** is checked for divergence from the predetermined muzzle velocity **(v**_{**0**}**),** and
- the calculated time of detonation **(T)** is corrected to a corrected time of detonation **(T')** so that the product **(v**_{**0**}**'** * **T')** of the measured actual muzzle velocity and the corrected time of detonation is constant and is equal to the product **(v**_{**0**} * **T)** of the predetermined muzzle velocity and the calculated time of detonation.

2. A method according to claim **1,**
**characterised in that**
a clock signal for
controlling the firing time is derived from the measured muzzle velocity **(v**_{**0**}**')**, the frequency **(fo')** of which signal is proportional to the muzzle velocity **(v**_{**0**}**')**.

3. A method according to claim **1,**
**characterised in that**
the transmitted energy for the power supply is stored in capacitors **(22).**

4. A method according to claim **3**, wherein the multi-bit programming word is stored in a shift register **(9)** after transmission,
**characterised in that**
the number of clock pulses corresponding to the number of bits of the multi-bit programming word is calculated on the input thereof into the shift register **(9)** and if the number of counted clock pulses is larger or smaller the power supply is discontinued by discharging the capacitors **(22)**.

5. A method according to claim **2,** wherein the resultant muzzle velocity is calculated from the relationship **vo=(do*fo)/N1**, and wherein
**do** denotes a measured distance measured by a measuring device,
**fo** denotes a clock generator frequency, and
**N1** denotes a number of clock pulses counted during the time of flight of the projectile given by the measured distance,
**characterised in that**
the frequency **(fo')** of the clock signal is generated by dividing the clock generator frequency **(fo)** by the counted number **(N1)** of clock pulses.

6. A method according to claim **5,**
**characterised in that**
the frequency **(fo')** of the clock signal is reduced.

7. A method according to claim **5,**
**characterised in that**
when there are differences of the measured muzzle velocity from the predetermined muzzle velocity **(vo)** which fall below a lower limiting value **(C)** or which exceed an upper limiting value **(D)** a number **(N1)** of clock pulses which corresponds to the predetermined muzzle velocity **(vo)** is used for generating the clock signal.

8. An apparatus for carrying out the method according to claim **1**, wherein a receiver coil **(11)** is provided which cooperates with a transmitter coil **(12)** for the purpose of transmitting the multi-bit programming word, and wherein a measuring device is provided which is disposed at the muzzle of the gun barrel for measuring the muzzle velocity of the projectile,
**characterised in that**
- a comparator circuit **(7)** is provided, the input of which is connected to the receiver coil **(11)** and the output of which is connected to a decoder **(8)**,
- the output of the decoder **(8)** is connected to a shift register **(9),** the output of which is connected to a first comparator **(6)**,
- a first counter **(1)** is provided which is connected to a clock generator **(2)** and a programmable counter **(3)**, wherein the first counter **(1)** is released or locked via start-stop pulses supplied via the receiver coil **(11)**,
- the count of the first counter **(1)** is transmitted to the programmable counter **(3)**, the input of which can be connected to the clock generator **(2)** when the first counter **(1)** is locked and which forms a clock signal for controlling the firing time,
and
- that the output of the programmable counter **(3)** is connected via a reducer **(4)** to the input of a second counter **(5)**, the output of which is connected to the first comparator **(6)**, wherein when there is equality between the count of the second counter **(5)** and the status of the shift register **(9)**, which corresponds to the time of detonation **(T),** a firing signal **(Z)** is emitted at the output of the first comparator **(6).**

9. An apparatus for carrying out the method according to claim **1**, wherein a receiver coil **(11)** is provided which cooperates with a transmitter coil **(12)** for the purpose of transmitting the multi-bit programming word, and wherein a measuring device disposed at the muzzle of a gun barrel is provided for measuring the muzzle velocity of the projectile,
**characterised in that**
a comparator circuit **(7)** is provided, the input of which is connected to the receiver coil **(11)** and the output of which is connected to a decoder **(8)**,
- the output of the decoder **(8)** is connected to a shift register **(9)**, the output of which is connected to a programmable counter **(3)**,
- a first counter **(1)** is provided which is connected to a clock generator **(2)** and a first comparator **(6)**, wherein the first counter **(1)** is released or locked by start-stop pulses from the measuring device which are supplied via the receiver coil **(11)**,
- the output of the programmable counter **(3)** is connected via a reducer **(4)** to the input of a second counter **(5)**, the output of which is connected to the first comparator **(6)**,
- when the first counter **(1)** is locked, the input of the programmable counter **(3)** can be connected to the clock generator **(2)** and forms a clock signal for the second counter **(5)**, and
- that when there is equality between the counts of the first and second counters **(1, 5)** a firing signal **(Z)** is emitted at the output of the first comparator **(6).**

10. An apparatus according to claims **8** or **9,**
**characterised in that**
the comparator circuit **(7)** consists of two comparators **(V1, V2),** the inputs of which are connected via a voltage divider and a high-pass filter **(13)** to the receiver coil **(11)** and the outputs of which are connected to inputs of two AND gates **(14, 15)** which each have two inputs, wherein the outputs of the AND gates **(14, 15)** are connected to the decoder **(8).**

11. An apparatus according to claim **10,**
**characterised in that**
a control counter **(26)** is connected to a clock output **(CP)** of the decoder **(8)** which is connected to the shift register **(9)**, the outputs of which control counter are connected to inputs of an AND gate **(27)**, at the output of which the complete transmission of the control signal **(c5)** occurs which indicates the multi-bit programming word.

12. An apparatus according to claims **8** or **9,**
**characterised in that**
- the input of a further comparator **(V3)** is connected to the receiver coil **(11)** via a resistor (**R2)** of a voltage divider,
- the output of the further comparator **(V3)** is connected, via an inverter **(16)** and an AND gate **(17),** to the clock terminal of a D flip-flop **(18),** the data input **(D1)** and complementary output **(Q1')** of which are connected to each other, and
- that signals which are derived from the start-stop signals of the measuring device, which signals are received via the receiver coil **(11)** and by means of which the first counter **(1)** can be released or locked, are emitted at the outputs **(Q1, Q1')** of the D flip-flop **(18).**

13. An apparatus according to claim **8,**
**characterised in that**
- the programmable counter **(3)** consists of a third counter **(30)** and of a second comparator **(31)**, wherein the outputs of the third counter (30) are connected to inputs of the second comparator **(31),**
- the second comparator **(31)** comprises further inputs which are connected to outputs of the first counter **(1)** via a gate arrangement **(32)** in each case,
- the output of the second comparator **(31)** is connected to a reset terminal **(R)** of the third counter **(30)**,
and that
- each time there is equality of counts between the first and third counters **(1, 30)**, pulses are emitted at the output of the second comparator **(31)** which reset the third counter **(30)** and form the clock signal.

14. An apparatus according to claim **9,**
**characterised in that**
- the output frequency **(f**_{**0**}**')** of the programmable counter **(3)** is proportional to the oscillator frequency **(f**_{**0**}**)**.

15. An apparatus according to claim **13,**
**characterised in that**
- the gate arrangement **(32)** consists of three NAND gates **(33, 34, 35)** which each comprise two inputs, wherein the outputs of the first two NAND gates **(33, 34)** are connected to the inputs of the third NAND gate **(35)**, the output of which is connected to the respective input of the second comparator **(31)**,
- a predetermined count **(A)** is supplied to one input of the first NAND gate **(33)**, whilst a first control signal **(a7)** is supplied to the other inputs, and
- one input of the second NAND element **(34)** is connected to the respective outputs of the first counter **(1),** whilst a control signal **(a7')** which is complementary to the first control signal **(a7)** is supplied to the other inputs.

16. An apparatus according to claim **15,**
**characterised in that**
- a third and a fourth comparator **(40, 41)** are provided, to the inputs of which the count **(B)** from the first counter **(1)** is supplied,
- the third and fourth comparators **(40, 41)** are each connected via further inputs to a memory element **(42, 43)**, wherein a lower limiting value **(C)** is stored in the first memory element **(42)** and an upper limiting value **(D)** is stored in the second memory element **(43)**,
- the outputs of the comparators **(40, 41)** are connected to the inputs of an OR gate **(44)**, the output of which is connected via a NAND gate **(45)** to the set input of an RS flip-flop **(46),** the output of which is connected to the gate arrangements **(32)**, and that
- on undershooting or overshooting the lower and upper limiting values **(C, D),** respectively, at the output of the RS flip-flop **(46)**, the first control signal **(a7)** is formed, wherein instead of the count **(B)** from the first counter **(1)** the predetermined count **(A)** is transmitted to the second comparator **(31)**.

17. An apparatus according to claims **8** or **9,**
**characterised in that**
a further receiver coil **(19)** is provided which cooperates with a further transmitter coil **(20)** disposed inside a loading volume of the gun barrel, wherein three capacitors **(22)**, which are each connected in series to a rectifier **(21)**, are connected to the further receiver coil **(19)**.

18. An apparatus according to claim **17,**
**characterised in that**
the capacitors **(22)** are charged by the short-term application of an alternating voltage of 20 kHz to the further transmitter coil **(20)**.

19. An apparatus according to claim **9,**
**characterised in that**
the outputs of the first counters **(1)** are each connected via a gate arrangement **(32)** to inputs of the first comparator **(6)**.

20. An apparatus according to claim **19**,
**characterised in that**
- a third and a fourth comparator **(40, 41)** are provided, to the inputs of which the count **(B)** of the first counter **(1)** is supplied,
- the third and fourth comparators **(40, 41)** are each connected via further inputs to a memory element **(42, 43)**, wherein a lower limiting value **(C)** is stored in the first memory element **(42)** and an upper limiting value **(D)** is stored in the second memory element **(43)**,
- the outputs of the comparators **(40, 41)** are connected to the inputs of an OR gate **(44),** the output of which is connected via a NAND gate **(45)** to the set input of an RS flip-flop **(46),** the output of which is connected to the gate arrangements **(32)**, and that
- on undershooting or overshooting the lower and upper limiting values **(C, D)**, respectively, a first control signal **(a7)** is emitted at the output of the RS flip-flop **(46),** wherein the predetermined count **(A)** is transmitted to the first comparator **(6)** instead of the count **(B)** of the first counter **(1)**.

21. An apparatus according to claim **9,**
**characterised in that**
the outputs of the shift register **(9)** are connected to inputs of a second comparator **(31)** of the programmable counter **(3).**

## Revendications

1. Procédé de programmation d'un détonateur à retardement d'un projectile, au cours duquel
- est calculé un temps de désagrégation **(T)** du projectile, déterminant le point d'allumage,
- ce temps de désagrégation **(T)** est transmis au projectile de façon inductive sous forme d'un mot de programmation à plusieurs bits,
**caractérisé en ce que,**
- pour calculer le temps de désagrégation **(T)**,
- on utilise une vitesse initiale **(v**_{**0**}**)** prédéfinie du projectile et
- une distance **(s)** prédéfinie par rapport à une cible,
- l'énergie nécessaire pour alimenter le projectile en courant est transmise à ce dernier avant son lancement, et
- pendant le lancement du projectile,
- on mesure la vitesse initiale réelle **(v**_{**0**}**')**,
- on examine ('écart entre la vitesse initiale réelle **(v**_{**0**}**')** et la vitesse initiale **(v**_{**0**}**)** prédéfinie, et
- on corrige le temps de désagrégation **(T)** calculé, pour obtenir un temps de désagrégation corrigé **(T'),** de manière à ce que le produit **(v**_{**0**}**' • T')** de la vitesse initiale réelle mesurée par le temps de désagrégation corrigé soit constant et égal au produit **(v**_{**0**} **• T)** de la vitesse initiale prédéfinie par le temps de désagrégation calculé.

2. Procédé conforme à la revendication 1,
**caractérisé en ce que**
un signal d'horloge, servant à contrôler le point d'allumage, est déduit de la vitesse initiale mesurée **(v**_{**0**}**')**, et que sa fréquence **(fo')** devient proportionnelle à la vitesse initiale **(v**_{**0**}**')**.

3. Procédé conforme à la revendication **1,**
**caractérisé en ce que**
l'énergie transmise pour l'alimentation électrique est stockée dans des condensateurs **(22).**

4. Procédé conforme à la revendication **3,** dans lequel le mot de programmation à plusieurs bits est mémorisé, après la transmission, dans un registre à décalage **(9),**
**caractérisé en ce que**
le nombre d'impulsions d'horloge, correspondant au nombre de bits du mot de programmation à plusieurs bits, est compté lors de l'enregistrement dans le registre à décalage **(9)** et que l'alimentation électrique est interrompue, par déchargement des condensateurs **(22),** si ce nombre d'impulsions comptées est inférieur ou supérieur.

5. Procédé conforme à la revendication **2,** dans lequel la vitesse initiale résultante est déterminée à partir de la relation **vo=(do*fo)/N1,**
**do** représentant une distance de mesure d'un appareil de mesure,
**fo** représentant une fréquence de l'horloge et
**N1** représentant le nombre d'impulsions d'horloge comptées pendant la durée de vol du projectile, elle-même donnée par la distance de mesure,
**caractérisé en ce que**
la fréquence **(fo')** du signal d'horloge est obtenue en divisant la fréquence de l'horloge **(fo)** par le nombre **(N1)** d'impulsions d'horloge comptées.

6. Procédé conforme à la revendication **5,**
**caractérisé en ce que**
la fréquence **(fo')** du signal d'horloge est démultipliée.

7. Procédé conforme à la revendication **5,**
**caractérisé en ce que**
en cas d'écarts, allant au-delà d'une valeur limite inférieure **(C)** ou d'une valeur limite supérieure **(D),** de la vitesse initiale prédéfinie **(v**_{**0**}**)** par rapport à la vitesse initiale mesurée, on utilise, pour générer le signal d'horloge, un nombre **(N1)** d'impulsions d'horloge correspondant à la vitesse initiale prédéfinie **(vo).**

8. Dispositif servant à exécuter le procédé conforme à la revendication **1,** dans lequel sont prévus une bobine réceptrice **(11)** agissant de concours avec une bobine émettrice **(12)** afin de transmettre le mot de programmation à plusieurs bits, ainsi qu'un dispositif de mesure de la vitesse initiale du projectile, placé à l'ouverture du canon,
**caractérisé en ce que**
- il comporte un circuit comparateur **(7),** qui est relié du côté de l'entrée à la bobine réceptrice **(11)** et qui est connecté du côté de la sortie à un décodeur **(8),**
- la sortie du décodeur **(8)** est reliée à un registre à décalage **(9),** qui communique à sa sortie avec un premier comparateur **(6),**
- un premier compteur **(1)** est prévu, relié à une horloge **(2)** et à un compteur programmable **(3),** le premier compteur **(1)** étant débloqué ou bloqué par des impulsions de départ ou d'arrêt du dispositif de mesure communiquées par la bobine réceptrice **(11)**,
- la position du premier compteur **(1)** est transmise au compteur programmable **(3),** qui peut être relié à l'horloge **(2)** du côté de l'entrée, lorsque le premier compteur **(1)** est bloqué, et qui constitue un signal d'horloge pour le contrôle du point d'allumage, et
- **en ce que** le compteur programmable **(3)** est connecté du côté de la sortie, au moyen d'un démultiplicateur **(4),** à l'entrée d'un deuxième compteur **(5),** qui communique à sa sortie avec le premier comparateur **(6),** un signal d'allumage **(Z)** étant créé à la sortie du premier comparateur **(6)** en cas d'égalité entre la position du deuxième compteur **(5)** et celle, correspondant au temps de désagrégation **(T),** du registre à décalage **(9).**

9. Dispositif servant à exécuter le procédé conforme à la revendication **1,** dans lequel sont prévus une bobine réceptrice **(11)** agissant de concours avec une bobine émettrice **(12)** afin de transmettre le mot de programmation à plusieurs bits, ainsi qu'un dispositif de mesure de la vitesse initiale du projectile, placé à l'ouverture du canon,
**caractérisé en ce que**
- il comporte un circuit comparateur **(7)**, qui est relié du côté de l'entrée à la bobine réceptrice **(11)** et qui est connecté du côté de la sortie à un décodeur **(8),**
- la sortie du décodeur **(8)** est reliée à un registre à décalage **(9),** qui communique à sa sortie avec un compteur programmable **(3),**
- un premier compteur **(1)** est prévu, qui est relié à une horloge **(2)** et à un premier comparateur **(6)**, le premier compteur **(1)** étant débloqué ou bloqué par des impulsions de départ ou d'arrêt du dispositif de mesure, transmises par la bobine réceptrice **(11),**
- le compteur programmable **(3)** est connecté du côté de la sortie, au moyen d'un démultiplicateur **(4),** à l'entrée d'un deuxième compteur **(5)**, qui communique à sa sortie avec le premier comparateur **(6),**
- le compteur programmable **(3)** peut être relié à l'horloge **(2)** du côté de l'entrée, lorsque le premier compteur **(1)** est bloqué, et constitue un signal d'horloge pour le deuxième compteur **(5),** et
- **en ce qu'**un signal d'allumage **(Z)** est créé à la sortie du premier comparateur **(6)** en cas d'égalité des positions du premier et du deuxième compteurs **(1,5).**

10. Dispositif conforme à la revendication **8** ou **9,**
**caractérisé en ce que**
le circuit comparateur **(7)** est constitué de deux comparateurs **(V1, V2),** dont les entrées sont reliées à la bobine réceptrice **(11)** au moyen d'un diviseur de tension et d'un filtre passe-haut **(13)** et dont les sorties sont connectées aux entrées de portes ET **(14,15)** comportant chacune deux entrées, les sorties des portes ET **(14,15)** communiquant avec le décodeur **(8).**

11. Dispositif conforme à la revendication **10,**
**caractérisé en ce que**
un compteur de contrôle **(26)** est connecté à une sortie de synchronisation **(CP)** du décodeur **(8),** reliée au registre à décalage **(9),** les sorties de ce compteur étant reliées aux entrées d'une porte ET **(27),** à la sortie de laquelle est créé un signal de commande **(c5)** indiquant que le mot de programmation à plusieurs bits a été entièrement transmis.

12. Dispositif conforme à la revendication **8** ou **9,**
**caractérisé en ce que**
- un autre comparateur **(V3)** est connecté à son entrée à la bobine réceptrice **(11),** au moyen de la résistance **(R2)** d'un diviseur de tension,
- la sortie de cet autre comparateur **(V3)** est reliée à la connexion d'horloge d'une bascule D **(18)** au moyen d'un inverseur **(16)** et d'une porte ET **(17),** l'entrée des données **(D1)** et la sortie complémentaire **(Q1')** de la bascule étant reliées entre elles, et
- **en ce que** des signaux, déduits des signaux de départ et d'arrêt du dispositif de mesure reçus par la bobine réceptrice **(11),** sont produits aux sorties **(Q1, Q1')** de la bascule D **(18)** et permettent de débloquer ou de bloquer le premier compteur **(1).**

13. Dispositif conforme à la revendication **8,**
**caractérisé en ce que**
- le compteur programmable **(3)** est constitué d'un troisième compteur **(30)** et d'un deuxième comparateur **(31),** les sorties du troisième compteur **(30)** étant reliées aux entrées du deuxième comparateur **(31),**
- le deuxième comparateur **(31)** comporte d'autres entrées qui communiquent avec les sorties du premier compteur **(1)** par le biais, chacune, d'une structure de portes **(32),**
- la sortie du deuxième comparateur **(31)** communique avec une connexion de réinitialisation (Reset-Anschluss ®) du troisième compteur **(30),**
et **en ce que**
- en cas d'égalité des positions du premier et du troisième compteurs **(1,30),** des impulsions sont à chaque fois générées à la sortie du deuxième comparateur **(31),** qui remettent à zéro le troisième compteur **(30)** et constituent le signal d'horloge.

14. Dispositif conforme à la revendication **9,**
**caractérisé en ce que**
- la fréquence de sortie **(f**_{**0**}**')** du compteur programmable **(3)** devient proportionnelle à la fréquence oscillatoire **(f**_{**0**}**)**.

15. Dispositif conforme à la revendication **13,**
**caractérisé en ce que**
- la structure de portes **(32)** est constituée de trois portes NON-ET **(33, 34, 35)** comportant chacune deux entrées, les sorties des deux premières portes NON-ET **(33, 34)** étant reliées aux entrées de la troisième porte NON-ET **(35),** dont la sortie communique avec l'entrée correspondante du deuxième comparateur **(31),**
- une position de compteur **(A)** prédéfinie est placée près des entrées des premières portes NON-ET **(33),** tandis qu'un premier signal de commande **(a7)** est transmis aux autres entrées, et
- les entrées des deuxièmes portes NON-ET **(34)** sont reliées aux sorties correspondantes du premier compteur **(1),** tandis qu'un signal de commande **(a7'),** complémentaire du premier signal de commande **(a7),** est transmis aux autres entrées.

16. Dispositif conforme à la revendication **15,**
**caractérisé en ce que**
- il comporte un troisième et un quatrième comparateurs **(40, 41),** près de l'entrée desquels est placée la position **(B)** du premier compteur **(1),**
- le troisième et le quatrième comparateurs **(40, 41)** sont reliés chacun à un élément de mémoire **(42, 43)** par le biais d'autres entrées, une limite inférieure **(C)** étant mémorisée dans le premier élément de mémoire **(42)** et une limite supérieure **(D)** étant mémorisée dans le deuxième élément de mémoire **(43),**
- les sorties des comparateurs **(40, 41)** sont connectées aux entrées d'une porte OU **(44),** dont la sortie communique avec l'entrée de positionnement d'une bascule RS **(46)** par le biais d'une porte NON-ET **(45),** la sortie de la bascule étant reliée aux structures de portes **(32),** et **en ce que**
- le premier signal de commande **(a7)** est généré en cas de dépassement de la limite inférieure ou supérieure **(C, D)** à la sortie de la bascule RS **(46),** la position de compteur prédéfinie **(A)** étant transmise au deuxième comparateur **(31)** au lieu de la position **(B)** du premier compteur **(1).**

17. Dispositif conforme à la revendication **8** ou **9,**
**caractérisé en ce que**
il comporte une autre bobine réceptrice **(19),** qui agit de concours avec une autre bobine émettrice **(20)** placée à l'intérieur d'un espace de chargement du canon, trois condensateurs **(22),** chacun monté en série avec un redresseur **(21),** étant connectés à l'autre bobine réceptrice **(19).**

18. Dispositif conforme à la revendication **17,**
**caractérisé en ce que**
les condensateurs **(22)** sont chargés par la brève application d'une tension alternative de 20 kHz sur l'autre bobine émettrice **(20).**

19. Dispositif conforme à la revendication **9**,
**caractérisé en ce que**
les sorties du premier compteur **(1)** communiquent chacune avec les entrées du premier comparateur **(6)** par une structure de portes **(32).**

20. Dispositif conforme à la revendication **19,**
**caractérisé en ce que**
- il comporte un troisième et un quatrième comparateurs **(40, 41),** près de l'entrée desquels est placée la position **(B)** du premier compteur **(1)**,
- le troisième et le quatrième comparateurs **(40, 41)** sont chacun reliés à un élément de mémoire **(42, 43)** par d'autres entrées, une limite inférieure **(C )** étant mémorisée dans le premier élément de mémoire **(42)** et une limite supérieure **(D)** étant mémorisée dans le deuxième élément de mémoire **(43),**
- les sorties des comparateurs **(40, 41)** sont connectées aux entrées d'une porte OU **(44),** dont la sortie communique avec l'entrée de positionnement d'une bascule RS **(46)** par le biais d'une porte NON-ET **(45),** la sortie de la bascule étant reliée aux structures de portes **(32),** et **en ce que**
- un premier signal de commande **(a7)** est généré en cas de dépassement de la limite inférieure ou supérieure **(C, D)** à la sortie de la bascule RS **(46),** la position de compteur prédéfinie **(A)** étant transmise au premier comparateur **(6)** au lieu de la position **(B)** du premier compteur **(1)**.

21. Dispositif conforme à la revendication **9,**
**caractérisé en ce que**
les sorties du registre à décalage **(9)** sont reliées aux entrées d'un deuxième comparateur **(31)** du compteur programmable **(3)**.
